# FASCICULE DE BREVET EUROPEEN

(11) **EP 3 313 536 B1**
(45) Date de publication et mention de la délivrance du brevet: **31.07.2019**
(21) Numéro de dépôt: 16741092.7
(22) Date de dépôt: 20.06.2016
(51) Int. Cl.: A62C 13/22, A62C 35/02, A62C 3/07

(54) **EXTINCTEUR D'INCENDIE**
FEUERLÖSCHER
FIRE EXTINGUISHER

(30) Priorité: 29.06.2015 FR 1556030
(43) Date de publication de la demande: 02.05.2018
(73) Titulaire: ArianeGroup SAS, 75015 Paris (FR)
(72) Inventeur: MARLIN, Frédéric, 33160 Saint Medard (FR); TEOLDI, Raphaël, 33650 Saucats (FR)
(74) Mandataire: Cabinet Beau de Loménie
(86) Numéro de dépôt international: PCT/FR2016/051495
(87) Numéro de publication internationale: WO 2017/001743

(56) Documents cités:
- RU-C1- 2 078 599
- RU-C1- 2 085 235

## Description

### Arrière-plan de l'invention

L'invention concerne un extincteur d'incendie comprenant un générateur de gaz pyrotechnique.

Un extincteur d'incendie se présente classiquement sous la forme d'un réservoir comprenant un agent d'extinction lequel est destiné à être délivré sur la zone d'un feu en vue de l'éteindre. Plusieurs types d'extincteurs sont connus de l'état de la technique.

On connait notamment les extincteurs à pressurisation permanente comprenant un réservoir sous pression de gaz contenant l'agent d'extinction ou une bouteille de gaz sous pression en communication avec la chambre dans laquelle l'agent d'extinction est présent. Dans ce type d'extincteur, il y a donc stockage permanent sous pression de l'agent d'extinction ou du gaz propulseur de l'agent d'extinction. Afin d'utiliser les extincteurs à bouteille de gaz sous pression, la bouteille de gaz est tout d'abord actionnée par l'utilisateur afin de libérer le gaz de pressurisation dans la chambre comprenant l'agent d'extinction puis l'agent d'extinction ainsi pressurisé est délivré sur la zone d'incendie par actionnement manuel.

Les extincteurs à pressurisation permanente présentent certains inconvénients comme notamment le fait de nécessiter un certain nombre d'opérations de surveillance et de vérification (pesée périodique). En outre, la pression du gaz variant avec la température, le fonctionnement de ce type d'extincteurs est sensible à la température. Un autre inconvénient est qu'au cours de la délivrance de l'agent d'extinction, le volume disponible pour le gaz augmente et donc la pression du gaz diminue, ce qui entraîne une diminution du débit de délivrance de l'agent d'extinction et, par conséquent, une diminution de l'efficacité de l'extincteur. Pour tenter de pallier ce dernier inconvénient, il est possible d'augmenter la pression imposée au début de la délivrance de l'agent d'extinction mais une telle solution conduit, pour des raisons de sécurité, à devoir recourir à un surdimensionnement de l'extincteur et, par conséquent, à augmenter son encombrement ainsi que son coût de revient.

En alternative aux extincteurs à pressurisation permanente, un deuxième type d'extincteur a été proposé comprenant un générateur de gaz pyrotechnique. Le générateur de gaz pyrotechnique permet de produire un gaz de combustion assurant la pressurisation de la chambre dans laquelle l'agent d'extinction est présent et, par conséquent, la délivrance dudit agent d'extinction sur la zone d'incendie. Ces extincteurs avec générateur de gaz pyrotechnique sont relativement performants et permettent de pallier certains des inconvénients des extincteurs à pressurisation permanente.

On connaît en particulier du document DE202006002892 un extincteur comprenant un générateur de gaz pyrotechnique présentant une architecture relativement proche des extincteurs à pressurisation permanente mettant en oeuvre une bouteille de gaz sous pression. Dans ce document, le générateur de gaz est actionné par un percuteur manuel situé à une extrémité du réservoir et communique avec le chargement de l'agent d'extinction par l'intermédiaire d'un premier tube plongeur. Un deuxième tube plongeur est relié à l'orifice de sortie et assure l'acheminement de l'agent d'extinction vers l'orifice de sortie. Une lance munie d'une gâchette communique avec l'orifice de sortie et permet la délivrance de l'agent d'extinction dans le milieu extérieur suite à l'actionnement par un utilisateur.

L'extincteur du document DE202006002892 présente certains avantages mais présente toutefois une structure qu'il serait souhaitable de pouvoir simplifier afin notamment de diminuer le coût de fabrication d'un tel extincteur. Par ailleurs, le débit de délivrance de l'agent d'extinction n'est pas toujours optimal dans ce type d'extincteur. On connaît aussi du document RU 2 085 235 C1 un extincteur simplifié comprenant un générateur de gaz pyrotechnique.

Il existe donc un besoin pour disposer d'extincteurs d'incendie présentant une structure simplifiée et un coût de fabrication réduit.

Il existe encore un besoin pour disposer d'extincteurs d'incendie présentant un débit de délivrance de l'agent d'extinction optimisé.

### Objet et résumé de l'invention

A cet effet, l'invention propose, selon un premier aspect, un extincteur d'incendie comprenant un corps s'étendant le long d'un axe longitudinal et définissant une chambre de stockage dans laquelle un chargement d'un agent d'extinction est présent ainsi qu'une chambre de mise sous pression comprenant un générateur de gaz pyrotechnique, la chambre de mise sous pression étant séparée de la chambre de stockage par une paroi perforée configurée pour mettre en communication une sortie du générateur de gaz pyrotechnique avec la chambre de stockage, la paroi perforée définissant un fond de la chambre de stockage, l'extincteur comprenant un canal d'évacuation configuré pour délivrer l'agent d'extinction à l'extérieur de l'extincteur lors de l'actionnement du générateur de gaz pyrotechnique, ledit canal d'évacuation débouchant sur la chambre de stockage au travers d'une ouverture positionnée à une distance de la paroi perforée, mesurée le long de l'axe longitudinal du corps, inférieure ou égale à la moitié de la longueur de la chambre de stockage.

Le générateur de gaz pyrotechnique est configuré pour produire un gaz de combustion s'écoulant vers la chambre de stockage au travers de la sortie dudit générateur de gaz et de la paroi perforée afin de mettre sous pression la chambre de stockage. Le canal d'évacuation est, quant à lui, configuré pour permettre la délivrance de l'agent d'extinction dans le milieu extérieur à l'extincteur suite à la mise sous pression de la chambre de stockage par le gaz de combustion.

L'extincteur selon la présente invention présente un agencement particulier dans lequel il y a d'une part séparation entre le compartiment comprenant le générateur de gaz et le compartiment comprenant l'agent d'extinction et d'autre part positionnement du canal d'évacuation de manière relativement proche du fond de la chambre de stockage. Les inventeurs ont constaté que cet agencement particulier permettait avantageusement de disposer d'un extincteur performant permettant la délivrance de la majorité, voire sensiblement de la totalité, de la masse du chargement de l'agent d'extinction tout en présentant une structure simplifiée dans laquelle la mise en oeuvre de tubes plongeurs dans la chambre de stockage est rendue superflue. De ce fait, l'invention fournit un extincteur efficace présentant un coût de fabrication significativement réduit par rapport notamment aux extincteurs décrits dans DE202006002892.

Dans un exemple de réalisation, l'extincteur peut en outre comporter un premier obturateur obturant de manière étanche le canal d'évacuation, ledit premier obturateur étant configuré pour permettre la sortie de l'agent d'extinction à l'extérieur de l'extincteur au travers du canal d'évacuation lorsque la pression dans la chambre de stockage dépasse une valeur prédéfinie.

Comme mentionné plus haut, le débit de délivrance de l'agent d'extinction peut ne pas toujours être optimal lorsqu'un extincteur tel qu'enseigné dans le document DE202006002892 est mis en oeuvre. Les inventeurs ont constaté que le problème qui peut être rencontré par un extincteur de ce type mettant en oeuvre un actionnement manuel est que, au moment où l'utilisateur actionne l'ouverture de l'orifice de sortie, la pression à l'intérieur du réservoir peut avoir significativement diminué. En effet, les gaz générés par un générateur de gaz pyrotechnique sont chauds et l'effet de pressurisation du réservoir est donc plus temporaire, en raison du refroidissement des gaz, que celui procuré par une cartouche de gaz générant des gaz froids. Il est donc avantageux de ne pas différer l'expulsion de l'agent d'extinction du fait de la présence d'un actionnement manuel comme cela peut être le cas dans l'architecture du document DE202006002892. Ainsi, la configuration ci-dessus mettant en oeuvre le premier obturateur permet avantageusement d'optimiser le débit d'agent d'extinction délivré par l'extincteur puisque, dès qu'un seuil de pression prédéterminé est atteint dans la chambre de stockage, le premier obturateur autorise automatiquement (i.e. sans nécessiter un actionnement par un utilisateur) la délivrance de l'agent d'extinction à l'extérieur de l'extincteur. Une telle configuration permet avantageusement d'utiliser au mieux la surpression générée par le générateur de gaz pour distribuer l'agent d'extinction et évite le problème de l'actionnement par un utilisateur qui peut être effectué à un instant où la surpression dans le réservoir a déjà significativement diminué. Une telle configuration permet ainsi avantageusement d'exploiter au mieux les avantages procurés par un générateur de gaz pyrotechnique par rapport à une cartouche de gaz, avantages liés à la capacité de générer le gaz selon un profil temporel de débit adapté contrairement à une cartouche de gaz générant un profil de débit drastiquement décroissant.

Dans un exemple de réalisation, la paroi perforée peut comporter au moins une perforation et l'extincteur peut en outre comporter un deuxième obturateur obturant de manière étanche ladite au moins une perforation, ledit deuxième obturateur étant configuré pour permettre, sous l'effet de la pression d'un gaz de combustion produit par le générateur de gaz, l'écoulement dudit gaz vers la chambre de stockage au travers de ladite au moins une perforation.

La présence du deuxième obturateur est avantageuse afin d'isoler et de protéger le générateur de gaz en empêchant la pollution dudit générateur par l'agent d'extinction.

Dans un exemple de réalisation, l'ouverture peut être située sur une paroi latérale du corps.

Dans un exemple de réalisation, la distance entre l'ouverture et la paroi perforée peut être inférieure ou égale au quart de la longueur de la chambre de stockage.

Une telle configuration permet avantageusement d'augmenter encore la fraction du chargement de l'agent d'extinction pouvant être distribuée par l'extincteur lors du fonctionnement.

Dans un exemple de réalisation, la distance entre l'ouverture et la paroi perforée peut être inférieure ou égale au diamètre interne de la chambre de stockage.

Le diamètre de la chambre de stockage correspond à la plus grande dimension transversale de la chambre de stockage.

Une telle configuration permet avantageusement d'augmenter encore la fraction du chargement de l'agent d'extinction pouvant être distribuée par l'extincteur lors du fonctionnement.

En variante, le canal d'évacuation peut traverser la chambre de mise sous pression et l'ouverture peut être située sur la paroi perforée. Ainsi dans un exemple de réalisation de l'invention, l'ouverture peut être positionnée à une distance nulle de la paroi perforée.

Une telle configuration permet avantageusement de disposer d'un extincteur permettant de délivrer une fraction particulièrement élevée du chargement de l'agent d'extinction.

En particulier, la chambre de mise sous pression peut être située entre la paroi perforée et une paroi de fond du corps, le canal d'évacuation traversant en outre la paroi de fond. En variante, le canal d'évacuation traverse la paroi perforée, la chambre de mise sous pression et la paroi latérale du corps au niveau de la chambre de mise sous pression.

Dans un exemple de réalisation, le rapport [longueur de la chambre de stockage]/[diamètre interne de la chambre de stockage] peut être inférieur ou égal à 10.

Une telle configuration permet avantageusement d'augmenter encore la fraction du chargement de l'agent d'extinction pouvant être distribuée par l'extincteur lors du fonctionnement.

Dans un exemple de réalisation, la paroi perforée peut comporter une pluralité de perforations réparties autour de l'axe longitudinal du corps de l'extincteur.

Dans un exemple de réalisation, l'agent d'extinction peut être sous forme pulvérulente. En variante, l'agent d'extinction peut être sous une autre forme, par exemple sous la forme d'une mousse.

Dans un exemple de réalisation, le générateur de gaz peut comporter au moins un logement comprenant un chargement pyrotechnique, ledit chargement pyrotechnique présentant un canal traversant.

La présence d'un tel canal traversant dans le chargement pyrotechnique permet avantageusement de maîtriser le débit de gaz généré lors de la combustion dudit chargement, voire de rendre ce débit constant.

Dans un exemple de réalisation, le générateur de gaz peut comporter une pluralité de logements comprenant chacun un chargement pyrotechnique, lesdits logements étant positionnés autour de l'axe longitudinal du corps. En outre, les logements peuvent être positionnés autour d'un dispositif d'allumage configuré pour allumer le chargement pyrotechnique présent dans lesdits logements.

De telles configurations permettent avantageusement de disposer d'un générateur de gaz présentant une structure relativement compacte.

La présente invention vise également un véhicule équipé d'un extincteur tel que décrit plus haut.

En particulier, le véhicule peut être un autobus. L'extincteur peut dans un exemple de réalisation être intégré à un véhicule afin de permettre l'extinction d'un feu dans le moteur dudit véhicule.

### Brève description des dessins

D'autres caractéristiques et avantages de l'invention ressortiront de la description suivante de modes particuliers de réalisation de l'invention, donnés à titre d'exemples non limitatifs, en référence aux dessins annexés, sur lesquels :
- la figure 1 représente un exemple d'extincteur selon l'invention,
- la figure 2 représente une coupe longitudinale et partielle de l'extincteur de la figure 1,
- la figure 3 représente un détail de l'extincteur de la figure 1,
- la figure 4 illustre le fonctionnement de l'extincteur de la figure 1,
- la figure 5 représente un autre exemple d'extincteur selon l'invention,
- la figure 6 illustre le fonctionnement de l'extincteur de la figure 5, et
- la figure 7 représente une variante de générateur de gaz pyrotechnique utilisable dans le cadre de l'exemple de la figure 1.

### Description détaillée de modes de réalisation

On a représenté à la figure 1 un exemple d'extincteur d'incendie 1 selon l'invention. L'extincteur comporte un corps 2 s'étendant le long d'un axe longitudinal X et définissant une chambre de stockage 4 dans laquelle un chargement (non représenté) d'un agent d'extinction est présent. Dans l'exemple illustré, l'agent d'extinction est sous la forme d'une poudre, cette poudre pouvant être par exemple toute poudre connue utile pour éteindre des feux de classe A, B ou C. Comme mentionné plus haut, l'invention couvre la mise en oeuvre d'un agent d'extinction sous d'autres formes telle qu'une mousse. Il est avantageux que l'agent d'extinction soit sous la forme d'une poudre non tassée, comme il sera détaillé plus bas. Le corps 2 définit en outre une chambre de mise sous pression 5 comprenant un générateur de gaz pyrotechnique. La chambre de mise sous pression 5 est séparée de la chambre de stockage 4 par une paroi perforée 7 configurée pour mettre en communication une sortie du générateur de gaz pyrotechnique avec la chambre de stockage 4. Le corps 2 présente, dans l'exemple illustré, une forme symétrique de révolution, ici cylindrique. Bien entendu, l'invention n'est pas limitée à de telles formes pour le corps 2. Le corps 2 comporte une paroi latérale 2a s'étendant le long de l'axe longitudinal X du corps 2 et entourant la chambre de stockage 4. La paroi latérale 2a du corps entoure en outre la chambre de mise sous pression 5. Le corps 2 comporte en outre une paroi de fond 2b ainsi qu'une paroi supérieure 2c. La paroi de fond 2b et la paroi supérieure 2c délimitent longitudinalement le corps 2. La chambre de mise sous pression 5 est située entre la paroi perforée 7 et la paroi de fond 2b du corps 2. La chambre de stockage 4 est quant à elle située entre la paroi supérieure 2c du corps 2 et la paroi perforée 7, cette dernière définissant un fond de la chambre de stockage 4. Afin d'améliorer la quantité d'agent d'extinction délivrée par l'extincteur en favorisant la création d'un lit fluidisé lors de l'actionnement du générateur de gaz pyrotechnique, le rapport lₛ/D où D est le diamètre interne de la chambre de stockage 4 et lₛ la longueur de la chambre de stockage mesurée le long de l'axe longitudinal X peut avantageusement être inférieur ou égal à 10, par exemple inférieur ou égal à 6, par exemple inférieur ou égal à 5. Ce rapport lₛ/D peut être supérieur ou égal à 3. La longueur lₛ de la chambre de stockage 4 peut, par exemple, être comprise entre 45 cm et 90 cm. Le diamètre interne D de la chambre de stockage 4 peut par exemple être compris entre 10 cm et 20 cm, par exemple être sensiblement égal à 15 cm.

La figure 2 représente une coupe partielle selon l'axe longitudinal X de l'extincteur 1 de la figure 1. La figure 2 illustre plus en détails l'agencement de la chambre de mise sous pression 5. Comme illustré, la chambre de mise sous pression 5 comporte un générateur de gaz pyrotechnique 20 lequel est configuré pour produire un gaz de combustion afin de mettre sous pression la chambre de stockage 4. Le générateur de gaz 20 comporte, dans l'exemple illustré, une pluralité de logements 22, chacun de ces logements 22 comportant un chargement pyrotechnique 23. Le générateur de gaz 20 comporte en outre un dispositif d'allumage 25 configuré pour allumer le chargement pyrotechnique 23 présent dans les logements 22. Le générateur de gaz 20 peut être à déclenchement électrique par application d'un courant électrique aux bornes de l'initiateur (tel que représenté sur la figure 2) ou mécanique (déclenchement par percussion). Dans le cas d'un déclenchement mécanique, un percuteur vient percuter le dispositif d'allumage. Dans tous les cas, l'initiation du dispositif d'allumage 25 conduit à la combustion du chargement central 27, lequel est dans l'exemple illustré sous la forme de blocs empilés, enclenchant ainsi la combustion des chargements pyrotechniques 23 et la libération des gaz issus de la combustion. On ne sort pas du cadre de la présente invention lorsque le générateur de gaz 20 comporte un unique logement muni de son chargement pyrotechnique.

Les chargements pyrotechniques 23 peuvent être sous la forme de blocs monolithiques possédant éventuellement au moins un canal débouchant, comme il sera détaillé plus bas. En variante, les chargements pyrotechniques 23 peuvent sous la forme d'un matériau granulaire. On peut bien entendu avoir dans le même générateur de gaz une première partie des chargements pyrotechniques qui sont sous la forme de blocs monolithiques et une deuxième partie des chargements pyrotechniques qui sont sous la forme d'un matériau granulaire.

Les chargements pyrotechniques 23 utilisés dans le générateur de gaz 20 de l'extincteur 1 peuvent avoir la même composition que les chargements pyrotechniques typiquement utilisés dans les générateurs de gaz pour airbags. Bien entendu, les chargements pyrotechniques 23 présentent des dimensions adaptées à la durée de fonctionnement visée (i.e. plus importantes que celles des chargements pyrotechniques utilisés dans les générateurs de gaz pour airbags). Des compositions pyrotechniques susceptibles d'être utilisées dans le générateur de gaz de l'extincteur selon l'invention, ont notamment été décrites dans les documents suivants : US 5 608 183, US 6 143 102, FR 2 975 097, FR 2 964 656, FR 2 950 624, FR 2 915 746, FR 2 902 783, FR 2 899 227, FR 2 892 117, FR 2 891 822, FR 2 866 022, FR 2 772 370 et FR 2 714 374. Le générateur de gaz peut par exemple comporter au moins cinq chargements pyrotechniques 23, par exemple au moins dix chargements pyrotechniques, par exemple au moins vingt chargements pyrotechniques.

L'extincteur 1 présente en outre un canal d'évacuation 12 configuré pour délivrer l'agent d'extinction à l'extérieur de l'extincteur 1 lors de l'actionnement du générateur de gaz pyrotechnique 20. Dans l'exemple illustré à la figure 2, le canal 12 traverse la chambre de mise sous pression 5 et la paroi perforée 7 et débouche directement sur la chambre de stockage 4. Ainsi, le canal 12 débouche sur la chambre de stockage 4 au travers d'une ouverture 12a située sur la paroi perforée 7. Dans ce cas, l'ouverture 12a est positionnée à une distance nulle de la paroi perforée donc nécessairement inférieure ou égale à la moitié de la longueur de la chambre de stockage. Le canal 12 traverse en outre la paroi de fond 2b du corps 2. L'extincteur 1 est configuré pour délivrer l'agent d'extinction lors de l'actionnement du générateur de gaz pyrotechnique au travers d'un orifice de sortie 10 situé dans la paroi de fond 2b du corps. Ainsi, dans l'exemple illustré à la figure 2, le canal 12 présente une première extrémité débouchant sur la chambre de stockage 4 constituée par l'ouverture 12a et une deuxième extrémité débouchant à l'extérieur de l'extincteur 1 constituée par l'orifice de sortie 10. Le canal 12 s'étend dans l'exemple illustré le long de l'axe longitudinal du corps X. Le canal 12 peut, par exemple, présenter un diamètre D₁ (plus grande dimension transversale) compris entre 20 mm et 40 mm. Dans une variante non illustrée, il est possible que l'orifice de sortie soit présent dans la paroi latérale du corps au niveau de la chambre de mise sous pression et que cet orifice communique de la même manière avec la chambre de stockage par l'intermédiaire d'un canal traversant la chambre de mise sous pression et la paroi perforée et débouchant directement sur la chambre de stockage.

L'extincteur 1 comporte en outre un premier obturateur 15 obturant de manière étanche le canal d'évacuation 12, le premier obturateur 15 étant configuré pour permettre la sortie de l'agent d'extinction à l'extérieur de l'extincteur 1 au travers du canal 12 lorsque la pression dans la chambre de stockage 4 dépasse une valeur prédéfinie. En d'autres termes, le premier obturateur 15 est configuré pour empêcher, lorsqu'il est dans une première configuration, la sortie de l'agent d'extinction à l'extérieur de l'extincteur 1, le premier obturateur 15 est en outre configuré pour passer dans une deuxième configuration lorsque la pression dans la chambre de stockage 4 dépasse une valeur prédéfinie, cette deuxième configuration du premier obturateur 15 autorisant la sortie de l'agent d'extinction à l'extérieur de l'extincteur 1. Le premier obturateur 15 peut, par exemple, être sous la forme d'une membrane configurée pour céder lorsque la pression dans la chambre de stockage 4 dépasse une valeur prédéfinie. Dans ce cas, le premier obturateur 15 peut, par exemple, être une membrane en aluminium ou en alliage de type Inconel®. En variante, le premier obturateur 15 peut être configuré pour se déplacer sans céder lorsque la pression dans la chambre de stockage 4 dépasse une valeur prédéfinie, permettant ainsi la sortie de l'agent de l'extinction à l'extérieur de l'extincteur au travers du canal d'évacuation 12 et de l'orifice de sortie 10. Dans ce cas, le premier obturateur 15 peut par exemple être sous la forme d'un clapet, par exemple sous la forme d'un clapet à ressort. Comme expliqué plus haut, la présence du premier obturateur est avantageuse afin de s'affranchir de la nécessité qu'un utilisateur actionne la délivrance de l'agent d'extinction à l'extérieur de l'extincteur. Cela permet avantageusement d'optimiser le débit d'agent d'extinction délivré par l'extincteur.

On ne sort pas du cadre de la présente invention lorsque l'extincteur comprend une pluralité de canaux d'évacuation, tout ou partie de ces canaux étant ou non munis d'un premier obturateur tel que décrit plus haut. On ne sort pas non plus du cadre de l'invention lorsque l'extincteur est dépourvu d'un tel premier obturateur. Dans ce dernier cas, la délivrance de l'agent d'extinction vers l'extérieur de l'extincteur est actionnée par un utilisateur.

On a représenté à la figure 3 plus en détails la paroi perforée 7. La paroi perforée 7 sépare le générateur de gaz pyrotechnique de l'agent d'extinction présent dans la chambre de stockage. La paroi perforée 7 est configurée pour mettre en communication une sortie du générateur de gaz pyrotechnique avec la chambre de stockage. Comme illustré, la paroi perforée 7 peut, par exemple, être sous la forme d'une plaque munie d'une pluralité de perforations 8 configurées pour permettre l'écoulement d'un gaz de combustion produit par le générateur de gaz pyrotechnique vers la chambre de stockage. La paroi perforée 7 présente une pluralité de perforations 8 réparties autour de l'axe longitudinal X du corps 2 de l'extincteur 1. La direction d'écoulement du gaz de combustion au travers de la paroi perforée est, dans l'exemple illustré, sensiblement parallèle à l'axe longitudinal du corps. Dans un exemple de réalisation, les perforations 8 font office de tuyère pour le générateur de gaz. La paroi perforée 7 s'étend transversalement, par exemple perpendiculairement, par rapport à l'axe longitudinal du corps.

Tout ou partie des perforations 8 de la paroi perforée 7 peuvent avant la première utilisation de l'extincteur 1 être obturées de manière étanche par un deuxième obturateur configuré pour permettre, sous l'effet de la pression du gaz de combustion produit par le générateur de gaz, l'écoulement dudit gaz vers la chambre de stockage au travers des perforations. Le deuxième obturateur peut, par exemple, être sous la forme d'une membrane laquelle peut être située dans la chambre de stockage et recouvrir la paroi perforée 7 ou laquelle peut être située dans la chambre de mise sous pression. Cette membrane peut être au contact de la paroi perforée 7. La membrane peut par exemple être formée d'un matériau plastique tel que le poly(téréphtalate d'éthylène) ou d'un film métallique autocollant tel qu'un film d'aluminium ou d'étain de manière à obtenir un fonctionnement en cisaillement lors de la pressurisation par le générateur de gaz pyrotechnique. La membrane peut avantageusement être collée à la paroi perforée 7. Le deuxième obturateur peut être apte à céder sous l'effet de la pression du gaz de combustion produit par le générateur de gaz afin de permettre l'écoulement dudit gaz vers la chambre de stockage. La présence du deuxième obturateur est avantageuse afin d'isoler et de protéger le générateur de gaz en empêchant la pollution dudit générateur par l'agent d'extinction et permet une meilleure maîtrise de l'allumage du ou des chargements pyrotechniques. Bien entendu, on ne sort pas du cadre de la présente invention lorsque l'extincteur est dépourvu d'un tel deuxième obturateur.

Ainsi, comme notamment illustré aux figures 1 à 3, l'extincteur 1 est dépourvu d'un tube plongeur s'étendant dans le chargement de l'agent d'extinction et permettant d'assurer le transport de l'agent d'extinction vers l'orifice de sortie. De la même manière, l'extincteur 1 est dépourvu d'un tube plongeur s'étendant dans le chargement de l'agent d'extinction et permettant de transporter le gaz de combustion produit par le générateur de gaz dans le chargement de l'agent d'extinction. Ainsi, l'invention permet avantageusement de fournir des extincteurs présentant un nombre de composants réduit par rapport à l'art antérieur et donc de disposer de structures plus légères et moins coûteuses avec une efficacité au moins égale.

Le fonctionnement de l'extincteur 1 décrit en lien avec les figures 1 à 3 va à présent être décrit.

L'actionnement du générateur de gaz pyrotechnique permet d'assurer la combustion d'un ou plusieurs chargements pyrotechniques afin de générer un gaz de combustion. Sous l'effet de la pression de ce gaz de combustion, le deuxième obturateur cède afin de permettre au gaz de combustion de s'écouler au travers des parois perforées vers la chambre de stockage et d'entrer en contact avec l'agent d'extinction. Le gaz de combustion permet ainsi de mettre sous pression la chambre de stockage. Dans la chambre de stockage, le chargement de l'agent d'extinction peut comme mentionné plus haut être sous la forme d'une poudre. Cette poudre peut avantageusement présenter une densité apparente comprise entre 40% et 55% de la densité théorique. De telles valeurs pour la densité apparente de la poudre permettent avantageusement lors de l'introduction du gaz de combustion dans la chambre de stockage de créer un lit fluidisé lequel permet de favoriser la délivrance de l'agent d'extinction à l'extérieur de l'extincteur. Une fois une valeur prédéfinie atteinte pour la pression dans la chambre de stockage, le premier obturateur passe dans une deuxième configuration permettant la sortie de l'agent d'extinction à l'extérieur de l'extincteur au travers du canal d'évacuation et de l'orifice de sortie. La valeur prédéfinie de la pression dans la chambre de stockage à partir de laquelle le premier obturateur passe dans la deuxième configuration peut être supérieure ou égale à 20 bars, voire à 40 bars. La durée pendant laquelle l'agent d'extinction est délivré à l'extérieur de l'extincteur peut, par exemple, être supérieure ou égale à 1 seconde, voire à 5 secondes, voire à 10 secondes. Dans une variante avantageuse, le générateur de gaz continue de fonctionner après le passage du premier obturateur dans la deuxième configuration. Cela permet avantageusement d'augmenter la fraction d'agent d'extinction délivrée à l'extérieur de l'extincteur. En variante, le générateur de gaz s'arrête de fonctionner une fois que le premier obturateur est passé dans la deuxième configuration. Comme mentionné plus haut, l'agencement illustré permet avantageusement d'éviter un bouchage de l'orifice de sortie par l'agent d'extinction et permet ainsi la délivrance d'une fraction significative de l'agent d'extinction à l'extérieur de l'extincteur. Lors de son fonctionnement, l'extincteur peut être à l'horizontale ou à la verticale et, par exemple, être monté sur un véhicule. On a représenté à la figure 4 de manière très schématique le fonctionnement de l'extincteur de la figure 1. L'introduction du gaz de combustion dans la chambre de stockage 4 est matérialisée à la figure 4 par la flèche I et la sortie de l'agent d'extinction à l'extérieur de l'extincteur 1 par la flèche S. Dans l'exemple illustré, la direction d'introduction du gaz de combustion dans la chambre de stockage et la direction de sortie de l'agent de l'extinction à l'extérieur de l'extincteur sont chacune sensiblement parallèle à l'axe longitudinal X du corps 2.

On a représenté à la figure 5 une variante d'extincteur 1' selon l'invention. De la même manière que pour l'extincteur 1 illustré à la figure 1, l'extincteur 1' comprend un corps 2' définissant une chambre de stockage 4' dans laquelle un chargement d'un agent d'extinction est présent ainsi qu'une chambre de mise sous pression 5' comprenant un générateur de gaz pyrotechnique. La chambre de mise sous pression 5' est séparée de la chambre de stockage 4' par une paroi perforée 7' configurée pour mettre en communication une sortie du générateur de gaz pyrotechnique avec la chambre de stockage 4'. De la même manière que pour l'exemple de la figure 1, la paroi perforée 7' présente une pluralité de perforations 8' réparties autour de l'axe longitudinal X' du corps 2' de l'extincteur 1'. A la différence de l'exemple illustré à la figure 1, le canal d'évacuation 12' traverse une paroi latérale 2'a du corps. Le canal d'évacuation 12' débouche sur la chambre de stockage 4' au travers d'une ouverture 12'a positionnée à une distance d de la paroi perforée 7' inférieure ou égale à la moitié de la longueur lₛ de la chambre de stockage, voire au quart de cette longueur, voire encore inférieure ou égale au diamètre interne D de la chambre de stockage. Comme illustré aux figures 5 et 6, la distance d correspond à la distance séparant le centre de l'ouverture 12'a de la paroi perforée 7'. Dans l'exemple illustré aux figures 5 et 6, le canal 12' présente une première extrémité débouchant sur la chambre de stockage 4' constituée par l'ouverture 12'a et une deuxième extrémité débouchant à l'extérieur de l'extincteur 1 constituée par l'orifice de sortie 10'. Comme dans le cas du mode de réalisation de la figure 1, l'extincteur 1' peut ou non comporter un premier obturateur et/ou un deuxième obturateur.

Le fonctionnement de l'extincteur 1' illustré à la figure 5 a été représenté de manière très schématique à la figure 6. L'introduction du gaz de combustion dans la chambre de stockage 4' est matérialisée à la figure 6 par la flèche I et la sortie de l'agent d'extinction à l'extérieur de l'extincteur 1' par la flèche S. Dans l'exemple illustré, la direction d'introduction du gaz de combustion dans la chambre de stockage est sensiblement parallèle à l'axe longitudinal X' du corps 2' et la direction de sortie S de l'agent d'extinction à l'extérieur de l'extincteur est sensiblement perpendiculaire à l'axe longitudinal X' du corps 2'.

On a représenté à la figure 7 une variante de générateur de gaz pyrotechnique 20' utilisable dans le cadre de l'exemple de la figure 1. Le générateur de gaz 20' comprend une pluralité de logements 22 comprenant chacun un chargement pyrotechnique 23, les logements 22 étant positionnés autour de l'axe longitudinal du corps de l'extincteur. Comme illustré, les logements 22 s'étendent radialement (perpendiculairement par rapport à l'axe longitudinal du corps). L'exemple illustré à la figure 7 comprend un premier groupe de logements superposé à un deuxième groupe de logements, les logements du premier groupe étant présents à une première hauteur dans le corps et les logements du deuxième groupe étant présents à une deuxième hauteur dans le corps différente de la première hauteur. Bien entendu, on ne sort pas du cadre de l'invention lorsque le générateur de gaz pyrotechnique comprend un unique groupe de logements positionnés autour de l'axe longitudinal du corps de l'extincteur, lesdits logements étant tous présents à une même hauteur dans le corps. Dans l'exemple de la figure 7 les logements 22 sont positionnés autour d'un dispositif d'allumage 25 configuré pour allumer les chargements pyrotechniques 23 présents dans lesdits logements. Le dispositif d'allumage 25 présente des orifices radiaux, chaque orifice étant situé en regard d'un chargement pyrotechnique 23. Le dispositif d'allumage 25 est comme illustré à la figure 7 présent dans une partie centrale du générateur de gaz pyrotechnique 20'. En outre, tout ou partie des chargements pyrotechniques 23 peuvent comme illustré à la figure 7, présenter un canal débouchant 24. Chaque canal 24 débouche au niveau de deux extrémités opposées d'un chargement pyrotechnique 23. La présence d'un tel canal traversant dans le chargement pyrotechnique permet avantageusement de maîtriser le débit de gaz généré lors de la combustion dudit chargement pyrotechnique, voire de rendre ce débit constant. Le générateur de gaz 20' illustré à la figure 7 présente avantageusement une structure relativement compacte et un faible encombrement. Bien entendu, on peut en variante s'affranchir de la présence du canal 12 et intégrer un générateur de gaz pyrotechnique de ce type dans l'extincteur du type illustré à la figure 5.

L'expression « compris(e) entre ... et ... » ou « allant de ... à ... » doit se comprendre comme incluant les bornes.

## Revendications

1. Extincteur d'incendie (1 ; 1') comprenant un corps (2 ; 2') s'étendant le long d'un axe longitudinal (X ; X') et définissant une chambre de stockage (4 ; 4') dans laquelle un chargement d'un agent d'extinction est présent ainsi qu'une chambre de mise sous pression (5 ; 5') comprenant un générateur de gaz pyrotechnique (20 ; 20'), la chambre de mise sous pression (5 ; 5') étant séparée de la chambre de stockage (4 ; 4') par une paroi perforée (7 ; 7') configurée pour mettre en communication une sortie du générateur de gaz pyrotechnique (20 ; 20') avec la chambre de stockage (4 ; 4'), la paroi perforée (7 ; 7') définissant un fond de la chambre de stockage (4 ; 4'), l'extincteur comprenant un canal d'évacuation (12 ; 12') configuré pour délivrer l'agent d'extinction à l'extérieur de l'extincteur (1 ; 1') lors de l'actionnement du générateur de gaz pyrotechnique (20 ; 20'),
**caractérisé en ce que** ledit canal d'évacuation (12 ; 12') débouche sur la chambre de stockage (4 ; 4') au travers d'une ouverture (12a ; 12'a) positionnée à une distance (d) de la paroi perforée (7 ; 7'), mesurée le long de l'axe longitudinal du corps, inférieure ou égale à la moitié de la longueur (lₛ) de la chambre de stockage (4 ; 4').

2. Extincteur selon la revendication 1 comprenant en outre un premier obturateur (15) obturant de manière étanche le canal d'évacuation (12), ledit premier obturateur (15) étant configuré pour permettre la sortie de l'agent d'extinction à l'extérieur de l'extincteur au travers du canal d'évacuation (12) lorsque la pression dans la chambre de stockage (4) dépasse une valeur prédéfinie.

3. Extincteur selon l'une quelconque des revendications 1 et 2, la paroi perforée (7) comprenant au moins une perforation (8) et l'extincteur comprenant en outre un deuxième obturateur obturant de manière étanche ladite au moins une perforation (8), ledit deuxième obturateur étant configuré pour permettre, sous l'effet de la pression d'un gaz de combustion produit par le générateur de gaz, l'écoulement dudit gaz vers la chambre de stockage (4) au travers de ladite au moins une perforation (8).

4. Extincteur selon l'une quelconque des revendications 1 à 3, le canal d'évacuation (12) traversant la chambre de mise sous pression (5) et l'ouverture (12a) étant située sur la paroi perforée (7).

5. Extincteur selon la revendication 4, la chambre de mise sous pression (5) étant située entre la paroi perforée (7) et une paroi de fond (2b) du corps, le canal d'évacuation (12) traversant en outre la paroi de fond (2b).

6. Extincteur selon l'une quelconque des revendications 1 à 3, l'ouverture (12'a) étant située sur une paroi latérale (2'a) du corps (2').

7. Extincteur selon l'une quelconque des revendications 1 à 6, la distance (d) entre l'ouverture (12a ; 12'a) et la paroi perforée (7 ; 7') étant inférieure ou égale au quart de la longueur (lₛ) de la chambre de stockage (4 ; 4').

8. Extincteur selon l'une quelconque des revendications 1 à 7, la distance (d) entre l'ouverture (12a ; 12'a) et la paroi perforée (7 ; 7') étant inférieure ou égale au diamètre interne (D) de la chambre de stockage (4 ; 4').

9. Extincteur selon l'une quelconque des revendications 1 à 8, le rapport [longueur (lₛ) de la chambre de stockage (4 ; 4')]/[diamètre interne (D) de la chambre de stockage (4 ; 4')] étant inférieur ou égal à 10.

10. Extincteur selon l'une quelconque des revendications 1 à 9, la paroi perforée (7) présentant une pluralité de perforations (8) réparties autour de l'axe longitudinal (X) du corps de l'extincteur.

11. Extincteur selon l'une quelconque des revendications 1 à 10, l'agent d'extinction étant sous forme pulvérulente.

12. Extincteur selon l'une quelconque des revendications 1 à 11, le générateur de gaz (20') comprenant au moins un logement (22) comprenant un chargement pyrotechnique (23), ledit chargement pyrotechnique (23) présentant un canal traversant (24).

13. Extincteur selon l'une quelconque des revendications 1 à 12, le générateur de gaz (20') comprenant une pluralité de logements (22) comprenant chacun un chargement pyrotechnique (23), lesdits logements étant positionnés autour de l'axe longitudinal (X) du corps.

14. Extincteur selon la revendication 13, les logements (22) étant positionnés autour d'un dispositif d'allumage (25) configuré pour allumer le chargement pyrotechnique (23) présent dans lesdits logements (22).

15. Véhicule équipé d'un extincteur (1 ; 1') selon l'une quelconque des revendications 1 à 14.

## Patentansprüche

1. Feuerlöscher (1; 1'), umfassend einen Körper (2; 2'), der sich entlang einer Längsachse (X; X') erstreckt und eine Speicherkammer (4; 4'), in der eine Ladung eines Löschmittels vorhanden ist, sowie eine Druckkammer (5; 5'), die einen pyrotechnischen Gasgenerator (20; 20') umfasst, definiert, wobei die Druckkammer (5; 5') von der Speicherkammer (4; 4') durch eine perforierte Wand (7 ; 7') getrennt ist, die dazu ausgelegt ist, einen Auslass des pyrotechnischen Gasgenerators (20; 20') mit der Speicherkammer (4; 4') zu verbinden, wobei die perforierte Wand (7; 7') einen Boden der Speicherkammer (4; 4') definiert, wobei der Feuerlöscher einen Abführkanal (12; 12') umfasst, der dazu ausgelegt ist, das Löschmittel aus dem Feuerlöscher (1; 1') auszugeben, wenn der pyrotechnische Gasgenerator (20; 20') betätigt wird,
**dadurch gekennzeichnet, dass** der Abführkanal (12; 12') durch eine Öffnung (12a; 12'a), die, gemessen entlang der Längsachse des Körpers, in einem Abstand (d) von der perforierten Wand (7; 7') angeordnet ist, der kleiner oder gleich der Hälfte der Länge (lₛ) der Speicherkammer (4; 4') ist, zu der Speicherkammer (4; 4') führt.

2. Feuerlöscher nach Anspruch 1, ferner umfassend einen ersten Verschluss (15), der den Abführkanal (12) dicht verschließt, wobei der erste Verschluss (15) dazu ausgelegt ist, das Löschmittel aus dem Feuerlöscher durch den Abführkanal (12) austreten zu lassen, wenn der Druck in der Speicherkammer (4) einen vorgegebenen Wert überschreitet.

3. Feuerlöscher nach einem der Ansprüche 1 und 2, wobei die perforierte Wand (7) mindestens eine Perforation (8) aufweist und der Feuerlöscher ferner einen zweiten Verschluss aufweist, der die mindestens eine Perforation (8) dicht verschließt, wobei der zweite Verschluss dazu ausgelegt ist, unter dem Druck eines vom Gasgenerator erzeugten Verbrennungsgases den Durchfluss des Gases zu der Speicherkammer (4) durch die mindestens eine Perforation (8) zu ermöglichen.

4. Feuerlöscher nach einem der Ansprüche 1 bis 3, wobei der Abführkanal (12) durch die Druckkammer (5) verläuft und die Öffnung (12a) an der perforierten Wand (7) angeordnet ist.

5. Feuerlöscher nach Anspruch 4, wobei die Druckkammer (5) zwischen der perforierten Wand (7) und einer Bodenwand (2b) des Körpers angeordnet ist, wobei der Abführkanal (12) auch durch die Bodenwand (2b) verläuft.

6. Feuerlöscher nach einem der Ansprüche 1 bis 3, wobei die Öffnung (12'a) an einer Seitenwand (2'a) des Körpers (2') angeordnet ist.

7. Feuerlöscher nach einem der Ansprüche 1 bis 6, wobei der Abstand (d) zwischen der Öffnung (12a; 12'a) und der perforierten Wand (7; 7') kleiner oder gleich einem Viertel der Länge (lₛ) der Speicherkammer (4; 4') ist.

8. Feuerlöscher nach einem der Ansprüche 1 bis 7, wobei der Abstand (d) zwischen der Öffnung (12a; 12'a) und der perforierten Wand (7; 7') kleiner oder gleich dem Innendurchmesser (D) der Speicherkammer (4; 4') ist.

9. Feuerlöscher nach einem der Ansprüche 1 bis 8, wobei das Verhältnis [Länge (lₛ) der Speicherkammer (4; 4')] / [Innendurchmesser (D) der Speicherkammer (4; 4')] kleiner oder gleich 10 ist.

10. Feuerlöscher nach einem der Ansprüche 1 bis 9, wobei die perforierte Wand (7) eine Vielzahl von Perforationen (8) aufweist, die um die Längsachse (X) des Feuerlöscherkörpers verteilt sind.

11. Feuerlöscher nach einem der Ansprüche 1 bis 10, wobei das Löschmittel in Pulverform vorliegt.

12. Feuerlöscher nach einem der Ansprüche 1 bis 11, wobei der Gasgenerator (20') mindestens ein Gehäuse (22) mit einer pyrotechnischen Ladung (23) umfasst, wobei die pyrotechnische Ladung (23) einen Durchgangskanal (24) aufweist.

13. Feuerlöscher nach einem der Ansprüche 1 bis 12, wobei der Gasgenerator (20') eine Mehrzahl von Gehäusen (22) umfasst, die jeweils eine pyrotechnische Ladung (23) umfassen, wobei die Gehäuse um die Längsachse (X) des Körpers positioniert sind.

14. Feuerlöscher nach Anspruch 13, wobei die Gehäuse (22) um eine Zündvorrichtung (25) herum angeordnet sind, die dazu ausgelegt ist, die in den Gehäusen (22) vorhandene pyrotechnische Ladung (23) zu entzünden.

15. Fahrzeug, das mit einem Feuerlöscher (1; 1') nach einem der Ansprüche 1 bis 14 ausgestattet ist.

## Claims

1. A fire extinguisher (1; 1') comprising a body (2; 2') extending along a longitudinal axis (X; X') and defining a storage chamber (4; 4') in which a load of an extinguishing agent is present, and also a pressurizing chamber (5; 5') comprising a pyrotechnic gas generator (20; 20'), the pressurizing chamber (5; 5') being separated from the storage chamber (4; 4') by a perforated wall (7; 7') configured to put an outlet of the pyrotechnic gas generator (20; 20') into communication with the storage chamber (4; 4'), the perforated wall (7; 7') defining an end of the storage chamber (4; 4'), the extinguisher having a discharge channel (12; 12') configured to deliver the extinguishing agent to the outside of the extinguisher (1; 1') during actuation of the pyrotechnic gas generator (20; 20');
the extinguisher being **characterized in that** said discharge channel (12; 12') opens out into the storage chamber (4; 4') through an opening (12a; 12'a) positioned at a distance (d) from the perforated wall (7; 7'), as measured along the longitudinal axis of the body, that is less than or equal to half the length (ℓₛ) of the storage chamber (4; 4').

2. An extinguisher according to claim 1, further comprising a first shutter (15) shutting the discharge channel (12) in sealed manner, said first shutter (15) being configured to enable the extinguishing agent to exit to the outside of the extinguisher through the discharge channel (12) when the pressure in the storage chamber (4) exceeds a predefined value.

3. An extinguisher according to claim 1 or claim 2, wherein the perforated wall (7) includes at least one perforation (8) and the extinguisher also includes a second shutter shutting said at least one perforation (8) in sealed manner, said second shutter being configured to act, under the effect of the pressure of a combustion gas produced by the gas generator, to enable said gas to flow into the storage chamber (4) through said at least one perforation (8).

4. An extinguisher according to any one of claims 1 to 3, wherein the discharge channel (12) passes through the pressurizing chamber (5) and the opening (12a) is situated in the perforated wall (7).

5. An extinguisher according to claim 4, wherein the pressurizing chamber (5) is situated between the perforated wall (7) and an end wall (2b) of the body, the discharge channel (12) also passing through the end wall (2b) .

6. An extinguisher according to any one of claims 1 to 3, wherein the opening (12'a) is situated in a side wall (2'a) of the body (2').

7. An extinguisher according to any one of claims 1 to 6, wherein the distance (d) between the opening (12a; 12'a) and the perforated wall (7; 7') is less than or equal to one-fourth of the length (ℓs) of the storage chamber (4; 4').

8. An extinguisher according to any one of claims 1 to 7, wherein the distance (d) between the opening (12a; 12'a) and the perforated wall (7; 7') is less than or equal to the inside diameter (D) of the storage chamber (4; 4').

9. An extinguisher according to any one of claims 1 to 8, wherein the ratio [length (ℓs) of the storage chamber (4; 4')]/[inside diameter (D) of the storage chamber (4; 4')] is less than or equal to 10.

10. An extinguisher according to any one of claims 1 and 9, wherein the perforated wall (7) presents a plurality of perforations (8) distributed around the longitudinal axis (X) of the extinguisher.

11. An extinguisher according to any one of claims 1 to 10, wherein the extinguishing agent is in powder form.

12. An extinguisher according to any one of claims 1 to 11, wherein the gas generator (20') includes at least one housing (22) containing a pyrotechnic charge (23), said pyrotechnic charge (23) presenting a through channel (24) .

13. An extinguisher according to any one of claims 1 to 12, wherein the gas generator (20') includes a plurality of housings (22), each containing a pyrotechnic charge (23), said housings being positioned around the longitudinal axis (X) of the body.

14. An extinguisher according to claim 13, wherein the housings (22) are positioned around an igniter device (25) configured to ignite the pyrotechnic charges (23) present in said housings (22).

15. A vehicle fitted with an extinguisher (1; 1') according to any one of claims 1 to 14.
